# EUROPÄISCHE PATENTSCHRIFT

(11) **EP 1 812 675 B1**
(45) Veröffentlichungstag und Bekanntmachung des Hinweises auf die Patenterteilung: **08.10.2008**
(21) Anmeldenummer: 05811016.4
(22) Anmeldetag: 09.11.2005
(51) Int. Cl.: E06B 3/22

(54) **HOHLKAMMERPROFIL AUS THERMOPLASTISCHEM KUNSTSTOFF**
HOLLOW CHAMBER PROFILE MADE OF PLASTIC
PROFILE CREUX EN THERMOPLASTIQUE

(30) Priorität: 10.11.2004 DE 102004000039
(43) Veröffentlichungstag der Anmeldung: 01.08.2007
(73) Patentinhaber: profine GmbH, 53840 Troisdorf (DE)
(72) Erfinder: HEITZMANN, Rudolf, 79112 Freiburg (DE)
(74) Vertreter: Wübken, Ludger
(86) Internationale Anmeldenummer: PCT/EP2005/055864
(87) Internationale Veröffentlichungsnummer: WO 2006/051084

(56) Entgegenhaltungen:
- AU-B2- 488 626
- DE-C1- 3 825 796
- US-A- 5 858 522

## Beschreibung

Die Erfindung betrifft ein Hohlkammerprofil aus thermoplastischem Kunststoff sowie seine Verwendung für Fenster und Türen.

### Technisches Gebiet

Hohlkammerprofile aus thermoplastischem Kunststoff werden in großem Umfang zur Herstellung von Kunststofffenstern und Kunststofftüren eingesetzt. Diese Profile werden ganz überwiegend durch Extrusion aus Hart-PVC (PVC-U) hergestellt. Sie weisen in der Regel mehrere Hohlkammern auf, die durch Innenstege voneinander abgegrenzt sind.

Der größte Teil der Kunststofffenster wird in weißer Ausführung hergestellt. Aus ästhetischen Gründen werden jedoch zunehmend Kunststofffenster eingesetzt, die zumindest an ihrer Außenseite farbig ausgestaltet oder mit einem Dekor versehen sind.

### Stand der Technik

Zur Herstellung farbiger Hohlkammerprofile sind insbesondere folgende Verfahren bekannt:
- Einsatz durchgefärbter PVC-Massen;
- Farbige Lackierungen;
- Aufbringen einer Farb- oder Dekorfolie auf die Außenseite des extrudierten Profils;
- Coextrusion einer dünnen, transparenten oder eingefärbten Außenschicht; insbesondere aus PMMA auf ein PVC-U-Grundprofil (PMMA-Coextrusionsverfahren, siehe DE 26 05 325 A1, DE 2 246 497 A1);
- Aufklipsen farbiger Aluminium-Vorsatzblenden auf die Außenseite, z. B. gemäß der DE 100 02 658 A1.

Bei allen genannten Verfahren - mit Ausnahme der Aluminiumblenden - heizt sich insbesondere bei dunklen Farben die dem Sonnenlicht ausgesetzte Außenseite des Profils so hoch auf, dass die Erweichungstemperatur des eingesetzten PVCs bzw. dessen Vicat-Erweichungstemperatur, die bei ca. 80°C liegt, annähernd erreicht oder sogar überschritten wird. Die Folge davon ist ein Verzug des Fensters durch frei werdende Spannungen der Profile oder die Schwächung der statischen Eigenschaften infolge drastischen Absinkens des E-Moduls, insbesondere im Eckenbereich des Fensters.

Der Einsatz aufgeklipster farbiger Aluminium-Vorsatzblenden ist relativ aufwendig, da die Fertigung der Aluminium-Vorsatzblenden getrennt von den Kunststoffprofilen erfolgen muss und eine höhere Fertigungsgenauigkeit des Fensterbauers erfordert. Zudem kann das unterschiedliche thermische Ausdehnungsverhalten der eingesetzten Werkstoffe insbesondere im Eck- bzw. Gehrungsbereich zu Problemen führen.

Die DE 26 05 325 A1 schlägt zur Begrenzung des Temperatur-Problems bei farbigen Profilen für die Fenster- und Türenherstellung vor, in die coextrudierte dünne Deckschicht aus PMMA spezielle Infrarot-reflektierende Pigmente einzusetzen. Diese Infrarot-reflektierenden Pigmente stehen im Markt bezüglich Farbe, Licht- und Temperaturbeständigkeit nur unzureichend zur Verfügung. Der Einsatz von Infrarot-reflektierenden Pigmenten ist auch aus der DE 2 247 980 A1 für durchgefärbte Profile bekannt.

Aus der DE 296 20 249 U1 ist ein Holkammerprofil bekannt, bei der die gesamte Außenwandung transparent ausgeführt wird, um die Absoption des einfallenden Lichtes an der weiter innen liegenden Wandung des Profils stattfinden zu lassen, so dass eine gezielte Aufheizung des Profilsinneren bewirkt wird. Profile mit farbiger Außenwandung können so naturgemäß nicht hergestellt werden.

### Aufgabe

Aufgabe der vorliegenden Erfindung ist es, Hohlkammerprofile zur Verfügung zu stellen, die zur Herstellung von Fenstern und Türen mit farbiger Außenseite geeignet sind, ohne dass bei Bestrahlung mit Sonnenlicht eine unzulässig hohe Aufheizung der Profile auftritt.

### Darstellung der Erfindung

Die Erfindung löst diese Aufgabe durch ein Hohlkammerprofil aus thermoplastischem Kunststoff mit einer Außenseite und einer Innenseite und wenigstens einer an die Außenseite angrenzenden Hohlkammer, wobei die an die Außenseite des Hohlkammerprofils angrenzende Wandung der Hohlkammer aus einem ersten thermoplastischem Kunststoff A und wenigstens eine andere Wandung des Hohlkammerprofils aus einem zweiten thermoplastischem Kunststoff B gebildet wird, und wobei der erste thermoplastische Kunststoff A eine um wenigstens 5 K höhere Vicat-Erweichungstemperatur aufweist als der zweite thermoplastische Kunststoff B. Außenwandung ist dabei diejenige Wandung der Hohlkammer bzw. des Hohlkammerprofils, die bei bestimmungsgemäßer Verwendung zumindest partiell dem direkten Sonnenlicht ausgesetzt wird, bei einem Fensterprofil also die im fertigen Fenster zur Gebäudeaußenseite zeigende Profilseite. Soweit in dieser Anmeldung der Begriff Vicat-Erweichungstemperatur verwendet wird, ist damit die Vicat-Erweichungstemperatur gemessen nach DIN EN ISO 306 (B50) gemeint.

Im Gegensatz zu dem bekannten PMMA-Coextrusionsverfahren, bei dem eine relativ dünne PMMA-Schicht mit einem Grundprofil aus PVC-U coextrudiert wird und bei dem der tragende Teil der Profilaußenwandung aus PVC-U besteht, wird bei dem erfindungsgemäßen Hohlkammerprofil der tragende Teil der Außenwandung aus dem höher wärmeformbeständigen thermoplastische Kunststoff A hergestellt. Es ist jedoch möglich, auch ein erfindungsgemäßes Hohlkammerprofil außen zusätzlich mit einer Folie zu versehen oder mit einer zusätzlichen Schicht zu coextrudieren, da auch in diesen Fällen der tragende Anteil der Außenwandung aus dem höher wärmeformbeständigen thermoplastische Kunststoff A besteht.

Bevorzugt werden die erfindungsgemäßen Hohlkammerprofile zur Herstellung eines Kunststoff-Fensters oder einer Kunststoff-Tür verwendet, wobei die Außenwandungen der Hohlkammerprofile im eingebauten Zustand zumindest partiell dem direkten Sonnenlicht ausgesetzt sind.

Die Erfindung nimmt dabei in Kauf, dass sich die der Sonnenbestrahlung ausgesetzte Außenwandung des Profils erheblich aufwärmen kann. Da diese Außenwandung jedoch aus einem Material - dem Kunststoff A - besteht, das durch seine höhere Vicat-Erweichungstemperatur eine erhöhte Wärmeformbeständigkeit aufweist, ist die Gefahr eines Verzuges des Profils erheblich verringert. Da nur ein relativ geringer Anteil des Querschnitts aus dem Kunststoff A besteht, kann dieser auch aus einem höherpreisigen Material bestehen, ohne dass die Gesamt-Materialkosten übermäßig erhöht werden.

Zugleich können alle anderen Wandungen und die Innenstege des Profils - also der weitaus größte Teil des Querschnitts - aus dem Kunststoff mit geringerer Wärmeformbeständigkeit - in der Regel dem preisgünstigen PVC-U - bestehen, da diese Bereiche nicht der direkten Sonnenbestrahlung ausgesetzt sind und damit die Temperaturbelastung deutlich unter der Vicat-Erweichungstemperatur dieses Materials bleibt. Da dieses Material jedoch in der Regel die besseren mechanischen Eigenschaften und eine hervorragende Verschweißbarkeit aufweist, bestimmen die Materialeigenschaften dieses Werkstoffes überwiegend die Gesamteigenschaften des fertigen Profils.

Die Erfindung kombiniert so in synergistischer Weise die Vorteile beider Werkstoffe, indem nur die hoch temperaturbelasteten Bereiche - die Außenwandung - aus dem Werkstoff mit erhöhter Wärmeformbeständigkeit und die anderen Bereiche aus Standard-Material bestehen.

Die Außenwandung kann insbesondere farbig lackiert, mit einer farbigen Folie kaschiert und/oder auch durchgefärbt oder auf andere Weise farbig gestaltet sein. Die Außenwandung ist somit nicht transparent, sondern reflektiert einen Teil des auftreffenden Lichts, während der größte Teil absorbiert wird. Es liegt dabei innerhalb der Erfindung, wenn sämtliche Außenwandungen des erfindungsgemäßen Profils farbig gehalten sind. Weiterhin liegt es innerhalb der vorliegenden Erfindung, wenn die Außenwandung aus dem höher temperaturbelastbaren Werkstoff A eine zusätzliche coextrudierte Beschichtung, insbesondere aus gefärbtem PMMA, aufweist. Die unter der gefärbten äußeren Schicht liegende Wandung aus dem höher temperaturbelastbaren Werkstoff A heizt sich bei Sonnenbestrahlung dann zwar ebenfalls auf, aufgrund dessen erhöhter Vicat-Erweichungstemperatur ist dieses jedoch unkritisch.

Bevorzugt wird der erste thermoplastische Kunststoff A ausgewählt aus der Gruppe bestehend aus Acrylnitril-Butadien-StyrolCopolymerisat (ABS), Acrylnitril-Styrol-Acrylester-Copolymer (ASA), nachchloriertem PVC (PVC-C), SAN, HIPS, MABS, S/B/S, PC, PMMA, Mischungen dieser Polymere untereinander und Mischungen eines oder mehrerer dieser Polymere mit PVC-U, wobei ABS, ASA und PVC-C besonders bevorzugt sind. Der thermoplastischem Kunststoff B ist bevorzugt Hart-PVC (PVC-U). Während PVC-U eine Vicat-Erweichungstemperatur, gemessen nach DIN EN ISO 306 (B50), von ca. 80°C aufweist, liegt die Vicat-Erweichungstemperatur, gemessen nach DIN EN ISO 306 (B50), von ASA und die von ABS bei ca. 100°C. Besonders bevorzugt werden für den thermoplastischen Kunststoff A ABS und ASA eingesetzt.

Bevorzugt weist der thermoplastische Kunststoff A eine um wenigstens 15 K höhere Vicat-Erweichungstemperatur, gemessen nach DIN EN ISO 306 (B50), auf als der thermoplastischem Kunststoff B. Besonders bevorzugt weist der thermoplastische Kunststoff A eine Vicat-Erweichungstemperatur von 95 bis 110 °C auf, während die Vicat-Erweichungstemperatur des thermoplastischen Kunststoffs B zwischen 75 und 85 °C liegt.

Besonders bevorzugt wird das erfindungsgemäße Hohlkammerprofil durch Coextrusion des ersten thermoplastischen Kunststoffs A mit dem thermoplastischem Kunststoff B hergestellt. Es liegt jedoch grundsätzlich innerhalb der Erfindung, wenn das Hohlkammerprofil mit allen Wandungen und Stegen - mit Ausnahme der Außenwandung - aus dem thermoplastischem Kunststoff B und die Außenwandung getrennt aus dem thermoplastischem Kunststoff A extrudiert und anschließend beide durch Verschweißen, Klipsen o. dgl. zu einem Hohlkammerprofil verbunden werden.

Das Coextrusionsverfahren zweier thermoplastischer Kunststoffe ist dem Fachmann grundsätzlich bekannt, siehe z. B. Walter Michaeli, Extrusionswerkzeuge für Kunststoffe und Kautschuk, 2. Aufl. 1991, Kapitel 6. Das Düsenwerkzeug muss dabei bezüglich der Fließkanäle an die speziellen Fließeigenschaften der Schmelzen bei der Extrusionstemperatur angepasst werden.

Es hat sich überraschend herausgestellt, dass die bei der Hohlprofilextrusion benötigten, der Extrusionsdüse nachgeschalteten Kalibriereinrichtungen in der Regel unverändert - im Vergleich mit der Extrusion mit einem einheitlichen Kunststoff - übernommen werden können. So ist es möglich, mit demselben Kaliber sowohl ein Hohlkammerprofil, das ganz aus PVC-U extrudiert wurde, als auch ein Profil, das aus PVC-U und einer Außenwandung aus z. B. ASA besteht, zu kalibrieren. Beide Profile weisen dann die gleiche Außen- und Innenkontur auf und können daher in einem System mit den gleichen Anschlussprofilen, Verbindern etc. weiterverarbeitet werden, was für den Verarbeiter eine hohe Ersparnis an Lagerhaltung, Logistik und Kosten bedeutet. Auch können die erfindungsgemäßen Profile in der Regel auf den gleichen Standard-Maschinen gesägt und verschweißt werden.

Die Vorteile der Erfindung kommen besonders dann zum Tragen, wenn die Hohlkammerprofile an der Außenseite dunkel eingefärbt, lackiert oder foliert sind. "Dunkel" im Sinne dieser Erfindung ist eine Farbe, die mehr als 50 %, bevorzugt mehr als 60 % des senkrecht einfallenden Sonnenlichtes - einschließlich des relevanten IR-Bereiches - absorbiert.

### Kurze Beschreibung der Zeichnung

Die Erfindung wird nachfolgend anhand eines Ausführungsbeispiels sowie der Zeichnung näher erläutert. Es zeigen dabei:
- Fig. 1: einen Querschnitt durch ein erfindungsgemäßes Blendrahmenprofil;
- Fig. 2: einen Querschnitt durch ein Fenster.

### Bester Weg zur Ausführung der Erfindung

In Fig. 1 ist ein erfindungsgemäßes Blendrahmenprofil mit zwei an die Außenseite 2 angrenzenden Hohlkammern 5, 6 dargestellt. Die beiden Hohlkammern 5, 6 werden an der Außenseite begrenzt durch die Außenwandung 4, nach innen durch die Wandungen 7' sowie 7''' und durch die Stege 8. Die in Fig. 1 schraffiert dargestellte Außenwandung 4 ist aus ASA mit einer Vicat-Erweichungstemperatur von 100°C, während die anderen Wandungen 7, 7', 7", 7''' sowie die Stege 8 aus Hart-PVC mit einer Vicat-Erweichungstemperatur von 80°C bestehen.

Das Hohlkammerprofil 1 wurde im Coextrusionsverfahren hergestellt.

Die Außenwandung 4 ist in der Masse dunkelbraun eingefärbt und zusätzlich von der Außenseite mit einer dunkelbraunen Holzdekor-Folie (in Fig. 1 nicht gesondert dargestellt) versehen. Alle anderen Wandungen sind weiß.

In Fig. 2 ist ein Schnitt durch ein fertiges Fenster 9 mit zwei Flügelrahmen 10 und einem Pfosten 11 im Schnitt dargestellt. Mit Bezugszeichen 12 ist symbolisch das Sonnenlicht gekennzeichnet, während mit 13 das Rauminnere bezeichnet ist. Die schraffiert dargestellten Außenwandungen sind aus dem thermoplastischen Kunststoff ASA mit einer Vicat-Erweichungstemperatur von 100°C hergestellt, während alle anderen Wandungen und Stege aus Hart-PVC bestehen. Durch Bestrahlung durch Sonnenlicht 12 erwärmt sich die dunkelbraun eingefärbte Außenwandung des Profils auf eine Temperatur von bis zu 80°C. Dieses würde sich bei PVC-U als unzulässige Temperaturbelastung erweisen, während das erfindungsgemäß eingesetzte höher wärmeformbeständige ASA bei dieser Temperatur noch eine ausreichende Festigkeit und E-Modul aufweist.

### Legende

- 1: Hohlkammerprofil
- 2: Außenseite
- 3: Innenseite
- 4: Außenwandung
- 5: Hohlkammer
- 6: Hohlkammer
- 7, 7', 7'', 7''': Wandung
- 8: Stege
- 9: Fenster
- 10: Flügelrahmen
- 11: Pfosten
- 12: Sonnenlicht
- 13: Raumseite
- A: thermoplastischer Kunststoff mit höherer Vicat-Erweichungstemperatur
- B: thermoplastischer Kunststoff mit niedriger Vicat-Erweichungstemperatur

## Patentansprüche

1. Hohlkammerprofil (1) aus thermoplastischem Kunststoff
- mit einer Außenseite (2) und einer Innenseite (3)
- und wenigstens einer an die Außenseite (2) angrenzenden Hohlkammer (5,6),
**dadurch gekennzeichnet, dass**
- die an die Außenseite (2) des Hohlkammerprofils (1) angrenzende Außenwandung (4) der Hohlkammer (5,6) aus einem ersten thermoplastischem Kunststoff (A) und
- wenigstens eine andere Wandung (7,7',7",7"') des Hohlkammerprofils (1) aus einem zweiten thermoplastischem Kunststoff (B) gebildet wird,
- wobei der erste thermoplastische Kunststoff (A) eine um wenigstens 5 K höhere Vicat-Erweichungstemperatur aufweist als der zweite thermoplastischem Kunststoff (B),
- und wobei die Außenwandung (4) wenigstens 50 % des senkrecht einfallenden Sonnenlichtes absorbiert.

2. Hohlkammerprofil (1) nach Anspruch 1, **dadurch gekennzeichnet, dass** der erste thermoplastische Kunststoff (A) ausgewählt ist aus der Gruppe bestehend aus ASA, ABS, nachchloriertem PVC, Mischungen dieser Polymere und Mischungen dieser Polymere mit Hart-PVC (PVC-U), und dass der zweite thermoplastischem Kunststoff (B) PVC-U ist.

3. Hohlkammerprofil (1) nach Anspruch 1 oder 2, **dadurch gekennzeichnet, dass** der erste thermoplastische Kunststoff (A) eine um wenigstens 15 K höhere Vicat-Erweichungstemperatur, gemessen nach DIN EN ISO 306 (B50), aufweist als der zweite thermoplastischem Kunststoff (B).

4. Hohlkammerprofil (1) nach einem der Ansprüche 1 bis 3, **dadurch gekennzeichnet, dass** die gesamte Außenwandung (4) des Hohlkammerprofils (1) aus dem ersten thermoplastischen Kunststoff (A) besteht und die übrigen Wandungen (7,7', 7",7"') einschließlich der Innenstege (8) aus dem zweiten thermoplastischem Kunststoff (B) bestehen.

5. Hohlkammerprofil (1) nach einem der Ansprüche 1 bis 4, **dadurch gekennzeichnet, dass** es durch Coextrusion des ersten thermoplastischen Kunststoffs (A) und dem zweiten thermoplastischem Kunststoff (B) hergestellt wurde.

6. Hohlkammerprofil (1) nach einem der Ansprüche 1 bis 5, **dadurch gekennzeichnet, dass** die Außenwandung (4)
- dunkel eingefärbt und/oder
- mit einer dunklen Folie, Farbe oder Beschichtung versehen und/oder
- mit einer dunklen Schicht coextrudiert ist.

7. Verwendung eines Hohlkammerprofils (1) nach einem der Ansprüche 1 bis 6 zur Herstellung eines Kunststoff-Fensters (9) oder einer Kunststoff-Tür.

8. Verwendung nach Anspruch 7, **dadurch gekennzeichnet, dass** die Außenwandungen (4) der Hohlkammerprofile (1) zumindest partiell dem direkten Sonnenlicht (12) ausgesetzt sind.

9. Verwendung nach Anspruch 7 oder 8, **dadurch gekennzeichnet, dass** die Temperatur der Außenwandungen (4) der Hohlkammerprofile (1) zumindest partiell die Vicat-Erweichungstemperatur, des zweiten thermoplastischen Kunststoffs (B) überschreitet.

10. Profilsystem zur Herstellung von Fenstern (9) und/oder Türen, umfassend wenigstens ein erstes Hohlkammerprofil (1) nach Anspruch 1 und wenigstens ein weiteres Hohlkammerprofil, **dadurch gekennzeichnet, dass** alle Wandungen des weiteren Hohlkammerprofils aus dem zweiten thermoplastischen Kunststoff (B) gebildet werden und dass die Außenkontur des erstes Hohlkammerprofils (1) und die Außenkontur des weiteren Hohlkammerprofils übereinstimmen.

## Claims

1. Hollow chamber profile (1) made of thermoplastic material
- with an outer side (2) and an inner side (3)
- and at least one hollow chamber (5, 6) adjacent to the outer side (2),
**characterized in that**
- the outer wall (4) of the hollow chamber (5, 6) that is adjacent to the outer side (2) of the hollow chamber profile (1) is formed from a first thermoplastic material (A) and
- at least one other wall (7, 7', 7'', 7''') of the hollow chamber profile (1) is formed from a second thermoplastic material (B),
- the first thermoplastic material (A) having a Vicat softening temperature that is at least 5 K higher than the second thermoplastic material (B),
- and the outer wall (4) absorbing at least 50% of the perpendicularly incident sunlight.

2. Hollow chamber profile (1) according to Claim 1, **characterized in that** the first thermoplastic material (A) is selected from the group comprising ASA, ABS, post-chlorinated PVC, mixtures of these polymers and mixtures of these polymers with unplasticized PVC (UPVC), and **in that** the second thermoplastic material (B) is UPVC.

3. Hollow chamber profile (1) according to Claim 1 or 2, **characterized in that** the first thermoplastic material (A) has a Vicat softening temperature, measured in accordance with DIN EN ISO 306 (B50), that is at least 15 K higher than the second thermoplastic material (B).

4. Hollow chamber profile (1) according to one of Claims 1 to 3, **characterized in that** the entire outer wall (4) of the hollow chamber profile (1) consists of the first thermoplastic material (A) and the other walls (7, 7', 7'', 7'''), including the inner cross pieces (8), consist of the second thermoplastic material (B).

5. Hollow chamber profile (1) according to one of Claims 1 to 4, **characterized in that** it is produced by coextrusion of the first thermoplastic material (A) and the second thermoplastic material (B).

6. Hollow chamber profile (1) according to one of Claims 1 to 5, **characterized in that** the outer wall (4)
- is darkly coloured and or
- provided with a dark film, paint or coating and/or
- is coextruded with a dark layer.

7. Use of a hollow chamber profile (1) according to one of Claims 1 to 6 for producing a plastic window (9) or a plastic door.

8. Use according to Claim 7, **characterized in that** the outer walls (4) of the hollow chamber profiles (1) are at least partially exposed to direct sunlight (12).

9. Use according to Claim 7 or 8, **characterized in that** the temperature of the outer walls (4) of the hollow chamber profiles (1) at least partially exceeds the Vicat softening temperature of the second thermoplastic material (B).

10. Profile system for producing windows (9) and/or doors, comprising at least a first hollow chamber profile (1) according to Claim 1 and at least a further hollow chamber profile, **characterized in that** all the walls of the further hollow chamber profile are formed from the second thermoplastic material (B) and **in that** the outer contour of the first hollow chamber profile (1) and the outer contour of the further hollow chamber profile coincide.

## Revendications

1. Profilé de chambre creuse (1) en matière plastique thermoplastique,
- comprenant un côté extérieur (2) et un côté intérieur (3)
- et au moins une chambre creuse (5, 6) adjacente au côté extérieur (2),
**caractérisé en ce que**
- la paroi extérieure (4) de la chambre creuse (5, 6) adjacente au côté extérieur (2) du profilé de chambre creuse (1) est formée d'une première matière plastique thermoplastique (A) et
- au moins une autre paroi (7, 7', 7'', 7''') du profilé de chambre creuse (1) est formée d'une deuxième matière plastique thermoplastique (B),
- la première matière plastique thermoplastique (A) présentant une température de ramollissement Vicat supérieure d'au moins 5°K à la deuxième matière plastique thermoplastique (B),
- et la paroi extérieure (4) absorbant au moins 50 % de la lumière du soleil tombant verticalement.

2. Profilé de chambre creuse (1) selon la revendication 1, **caractérisé en ce que** la première matière plastique thermoplastique (A) est choisie parmi le groupe constitué de ASA, ABS, PVC postchloré, de mélanges de ces polymères et de mélanges de ces polymères avec du PVC dur (PVC-U), et **en ce que** la deuxième matière plastique thermoplastique (B) est du PVC-U.

3. Profilé de chambre creuse (1) selon la revendication 1 ou 2, **caractérisé en ce que** la première matière plastique thermoplastique (A) présente une température de ramollissement Vicat supérieure d'au moins 15°K, mesurée selon DIN EN ISO 306 (B50), à la deuxième matière plastique thermoplastique (B).

4. Profilé de chambre creuse (1) selon l'une quelconque des revendications 1 à 3, **caractérisé en ce que** la paroi extérieure entière (4) du profilé de chambre creuse (1) se compose de la première matière plastique thermoplastique (A) et les autres parois (7, 7', 7'', 7''') y compris la nervure interne (8) se composent de la deuxième matière plastique thermoplastique (B).

5. Profilé de chambre creuse (1) selon l'une quelconque des revendications 1 à 4, **caractérisé en ce qu'**il a été fabriqué par coextrusion de la première matière plastique thermoplastique (A) et de la deuxième matière plastique thermoplastique (B).

6. Profilé de chambre creuse (1) selon l'une quelconque des revendications 1 à 5, **caractérisé en ce que** la paroi extérieure (4)
- est teintée en une couleur foncée et/ou
- est pourvue d'un film, d'une teinte ou d'un revêtement de couleur foncée, et/ou
- est coextrudée avec une couche de couleur foncée.

7. Utilisation d'un profilé de chambre creuse (1) selon l'une quelconque des revendications 1 à 6 pour la fabrication d'une fenêtre (9) en matière plastique ou d'une porte en matière plastique.

8. Utilisation selon la revendication 7, **caractérisée en ce que** les parois extérieures (4) des profilés de chambre creuse (1) sont exposées au moins en partie à la lumière directe du soleil (12).

9. Utilisation selon la revendication 7 ou 8, **caractérisée en ce que** la température des parois extérieures (4) des profilés de chambre creuse (1) dépasse au moins en partie la température de ramollissement Vicat de la deuxième matière plastique thermoplastique (B).

10. Système de profilés pour la fabrication de fenêtres (9) et/ou de portes, comprenant au moins un premier profilé de chambre creuse (1) selon la revendication 1 et au moins un autre profilé de chambre creuse, **caractérisé en ce que** toutes les parois de l'autre profilé de chambre creuse sont formées de la deuxième matière plastique thermoplastique (B) et **en ce que** le contour extérieur du premier profilé de chambre creuse (1) et le contour extérieur de l'autre profilé de chambre creuse coïncident.
